# FASCICULE DE BREVET EUROPEEN

(11) **EP 0 579 518 B1**
(45) Date de publication et mention de la délivrance du brevet: **04.09.1996**
(21) Numéro de dépôt: 93401391.3
(22) Date de dépôt: 01.06.1993
(51) Int. Cl.: E05F 11/48, E05F 15/00, E05F 15/16

(54) **Lève-vitre électrique de véhicule du type à câble coulissant le long d'un rail de guidage**
Elektrischer Fahrzeugfensterheber bei dem ein Seil eine Führungsschiene entlang gezogen wird
Electric vehicle window actuator employing a cable sliding along a guide rail

(30) Priorité: 10.07.1992 FR 9208621
(43) Date de publication de la demande: 19.01.1994
(73) Titulaire: ROCKWELL LIGHT VEHICLE SYSTEMS - FRANCE, en abrégé: ROCKWELL LVS - FRANCE, 92082 Paris La Defense 2 (FR)
(72) Inventeur: Heckel, Robert Jacques, F-95240 Cormeilles (FR); Fin, Enrico, DENVER Co 80231 (US); Gier, Achim Rudolph, E-08460 SANT-ESTEVE/BARCELONE (ES); Bonduel, Pascal, F-45600 Sully s/Loire (FR)
(74) Mandataire: Martin, Jean-Paul

(56) Documents cités:
- EP-A- 0 107 531
- DE-B- 1 244 609
- GB-A- 822 658

## Description

La présente invention a pour objet un lève-vitre électrique de véhicule, du type à câble d'entraînement de la vitre par un moteur, ce cable étant monté coulissant le long d'un rail de guidage (EP-A 0 107 531).

On sait qu'il existe actuellement trois types de lève-vitre sur les véhicules automobiles : les lève-vitre à câble crémaillère, les lève-vitre à câble torsadé (câble Bowden), et les lève-vitre à bras et secteur denté. L'invention concerne les deux premiers types de lève-vitre.

Quand un obstacle se trouve sur le parcours de fermeture de la vitre, le système doit reconnaître la présence d'un phénomène anormal et, si l'effort sur la vitre dépasse une valeur limite, la vitre ne doit pas continuer sa trajectoire, mais s'arrêter et au moins libérer l'effort. Cette libération de l'effort peut être obtenue soit en libérant la vitre qui descend sous un faible effort ou sous l'effet de son propre poids si le frottement dans le joint latéral le permet, soit en inversant le mouvement de la vitre qui est alors forcée à descendre.

Pour résoudre ce problème on a déjà proposé divers dispositifs de sécurité, électriques et électromécaniques, qui présentent, entre autres inconvénients, celui d'être relativement onéreux en raison de leur complexité. Ce coût de fabrication élevé est évidemment un obstacle à leur diffusion en grande série.

L'invention a pour but de proposer un lève-vitre à câble du type mentioné ci-dessus, pourvu d'un dispositif de sécurité électromécanique qui soit de fabrication simple et par conséquent peu coûteuse.

Suivant l'invention, le rail est monté déplaçable par rapport à un panneau de porte de façon à pouvoir être entraîné en translation verticale vers le bas par le câble en cas de détection d'un effort sur la vitre dépassant une valeur prédéterminée, s'opposant à la course de la vitre, et ce lève-vitre comporte des moyens de maintien du rail dans une position déterminée, tant que l'effort exercé sur la vitre reste inférieur à ladite valeur prédéterminée, et des moyens électromécaniques de détection de l'effort exercé sur la vitre et d'un déplacement du rail en translation lorsque cet effort dépasse ladite valeur prédéterminée, ces moyens électromécaniques permettant alors d'inverser automatiquement le sens de rotation du moteur.

Suivant une forme de réalisation de l'invention, lesdits moyens de maintien comprennent un aimant fixé au panneau de porte et une patte en matériau ferromagnétique solidaire du rail, positionnée de manière à être maintenue collée sur l'aimant tant que l'effort exercé sur la vitre reste inférieur à ladite valeur prédéterminée, et lesdits moyens électromécaniques comportent un interrupteur coopérant avec le rail de façon à être maintenu dans un premier état tant que l'effort exercé sur la vitre est inférieur à ladite valeur prédéterminée, et à passer dans un second état lorsque cet effort dépasse ladite valeur et que le rail est alors déplacé.

Ainsi selon l'invention le pesage de l'effort sur la vitre s'effectue par un rail mobile, l'effort sur la vitre se retrouvant de manière quasi intégrale sur le chariot portant la vitre et qui est fixé au câble. Ce chariot transmet en effet l'effort au rail, soit par l'intermédiaire des poulies et éléments de fixation du câble lorsque celui-ci est torsadé, soit par l'intermédiaire de la gaine enveloppant le câble lorsque ce dernier est du type crémaillère. Ainsi, alors que dans un lève-vitre classique le rail de guidage est directement fixé sur le panneau intérieur de la porte, il est monté coulissant en translation verticale par rapport au panneau de porte conformément à l'invention, et permet donc d'obtenir une image de l'effort sur la vitre.

L'invention sera maintenant décrite en référence aux dessins annexés qui en illustrent quatre formes de réalisation à titre d'exemples non limitatifs.

La figure 1 est une vue en élévation simplifiée d'une première forme de réalisation du dispositif de sécurité selon l'invention, appliquée à un lève-vitre électrique à câble Bowden.

La figure 2 est une vue en élévation latérale partielle de la partie inférieure du dispositif de la Fig.1 dans un plan perpendiculaire à celle-ci.

Les figures 3 et 4 sont des vues en élévation analogues à la Fig.1 illustrant deux autres formes de réalisation de la sécurité selon l'invention, appliquées à des lève-vitre à câble torsadé.

La figure 5 est une vue en élévation simplifiée d'un lève-vitre à câble crémaillère équipé d'une quatrième forme de réalisation du dispositif de sécurité conforme à l'invention.

Le lève-vitre 1 représenté à la Fig.1 comprend un motoréducteur 2 d'entraînement d'un câble torsadé ou câble Bowden 3, passant sur deux poulies 4, 5 de renvoi. Le brin du câble 3 situé entre ces deux poulies s'étend le long d'un rail 6 de guidage, monté déplaçable en translation verticale par rapport à un panneau 7 de porte partiellement représenté. Le câble 3 porte un chariot 8 sur lequel est monté une vitre non représentée. Au panneau de porte 7 est fixé, entre deux plaques d'armature 9, un aimant 11, ces éléments étant portés par exemple par une patte 12 saillant du panneau 7. Complémentairement le rail 6 est pourvu d'une patte 13 en matériau ferromagnétique, s'étendant transversalement au rail 6 au-dessous de l'aimant 11 et positionnée sur le rail de manière à être maintenue collée sur l'aimant 9 tant que l'effort exercé sur la vitre reste inférieur à une valeur prédéterminée, en l'occurrence la force d'attraction de l'aimant 11 sur la patte 13.

Par ailleurs, le dispositif de sécurité comprend des moyens électromécaniques comportant un interrupteur électrique 14, porté par le panneau 7 et dont le contact mobile peut coopérer avec une patte transversale 15 du rail 6. Ainsi l'interrupteur 14 peut être maintenu dans un premier état tant que l'effort exercé sur la vitre reste inférieur à la force d'attraction de l'aimant 11 sur la patte 13. Il peut passer dans le second état lorsque cet effort dépasse ladite force d'attraction et que le rail 6 est alors déplacé vers le bas en translation verticale, provoquant l'écartement de la patte 13 de l'aimant 11 et de l'interrupteur 14.

L'interrupteur 14 fait partie d'un circuit électrique approprié, non représenté car connu en soi, et qui ne nécessite par conséquent pas de description. Ce circuit inverse le sens de rotation du moteur du motoréducteur 2 pour faire descendre la vitre et libérer l'obstacle lorsque l'interrupteur 14 passe dans son second état.

La position de départ est la position haute, représentée en trait continu à la Fig.1, dans laquelle l'interrupteur 14 est actionné et la patte 13 du rail 6 est attirée par l'aimant 11. Si l'effort sur la vitre dépasse la limite fixée par la force d'attraction de l'aimant 9 sur la patte 11, par interposition d'un obstacle dans la trajectoire de la vitre, le rail 6 va descendre et l'interrupteur 14 ne sera plus actionné.

Le mode de réalisation de la sécurité illustré à la Fig.3 diffère du précédant uniquement par le fait que le pesage de l'effort est réalisé au moyen d'un ressort de compression 16 placé sous l'extrémité inférieure du rail 6. Le ressort 16 maintient ce dernier en position haute, tant que l'effort exercé sur la vitre, et transmis au rail 6 par le chariot 8 et le câble 3, reste inférieur à une valeur prédéterminée. Celle-ci correspond ici à la précontrainte du ressort 16, dont l'extrémité inférieure prend appui sur un point fixe 17 (panneau de porte 7 par exemple). Lorsque l'effort subi par la vitre par suite de l'interposition d'un obstacle sur son parcours de montée dépasse la précontrainte du ressort 16, le rail 6 est entraîné en translation vers le bas à l'encontre la force de rappel du ressort 16. La patte 15 s'écarte de l'interrupteur 14 qui n'est plus actionné, et le circuit électrique, dont fait partie l'interrupteur 14, inverse automatiquement le sens de rotation du moteur du motoréducteur 2.

La forme de réalisation de la sécurité illustrée à la Fig.4, appliquée également à un lève-vitre du type à câble torsadé 3, comprend deux éléments élastiques 18, qui peuvent être réduits à un seul en variante. Chacun des éléments élastiques est constitué par un ressort 18 précontraint, dont une extrémité est articulée autour d'un axe 19 sur le panneau de porte (non représenté), et l'autre extrémité 18a est accouplée au rail mobile 6. Cet accouplement peut être réalisé par exemple comme représenté au moyen d'un doigt 21 faisant saillie sous l'extrémité inférieure du rail 6, et sur la surface duquel sont agencées des encoches 22 (ou une gorge), dans lesquelles vient s'engager, de manière amovible, l'extrémité de chaque ressort 18. Les deux ressorts 18 peuvent ainsi prendre deux positions stables, à savoir une première position haute correspondant à la position normale du rail 6, représentée en trait continu, et une position basse, représentée en traits mixtes (18a, 21a), prise par le rail 6 après qu'un effort dépassant la précontrainte des ressorts 18 ait déplacé le rail 6 vers le bas. Ce déplacement entraîne alors la sortie des entailles 22 des extrémités des ressorts 18 qui y étaient engagées, et le désaccouplement corrélatif du doigt 21 et du rail 6 des ressorts 18.

En position haute normale du rail 6, les ressorts 18 exercent sur le doigt 21 et le rail 6, ainsi que sur les poulies 4, 5 et le câble 3, des forces verticales qui maintiennent l'ensemble dans cette position tant que la vitre ne subit pas un effort qui s'oppose à son avance, supérieur à la précontrainte des ressorts 18. Le système de la Fig.4 a ainsi une mémoire dite "mécanique intrinsèque". Si l'effort dépasse la valeur de cette précontrainte, le rail 6 le transmet par le doigt 21 aux ressorts 18, et descend dans son deuxième état stable, en position basse. Il est alors maintenu dans cette position par les forces verticales des ressorts 18 qui sont maintenant orientées vers le bas. Dès que le rail 6 change de position, l'interrupteur 14 change également de position et le circuit électrique dont il fait partie inverse le mouvement de la vitre par inversion du sens de rotation du moteur. Pour revenir à la position de départ, il faut vaincre l'effort des ressorts 18, par exemple en prolongeant l'appui sur le bouton du circuit électrique de commande en position descente, alors que la vitre est en position basse.

La quatrième forme de réalisation de l'invention, illustrée à la Fig.5, est appliquée à un lève-vitre 10 du type à câble crémaillère 23 coulissant dans une gaine 24, dont la portion sensiblement verticale 23a s'étend le long du rail 6 de guidage. La gaine 23 et le rail 6 sont déplaçables ensemble en translation verticale par rapport au panneau de porte (non représenté). Le rail 6 est monté en appui par son extrémité inférieure sur un ressort de compression 25 dont l'extrémité repose sur un point fixe 17. La sécurité comprend également un interrupteur 26 coopérant avec la gaine 23 comme représenté, ou en variante avec le rail 6, de façon à pouvoir prendre deux états successifs : le premier correspond à la position haute de la gaine 3 et du rail 6, représentée en traits continus à la Fig.4, et le second à la position basse, représentée en traits mixtes, prise dès que la vitre subit un effort, s'opposant à sa montée, qui dépasse une valeur limite prédéterminée. En l'occurrence cette dernière est la force de rappel du ressort 25, maintenant normalement le rail 6 et la gaine 23 en position haute.

L'interrupteur 26 fait partie, comme les autres interrupteurs 14, d'un circuit électrique de commande connu en soi, capable d'inverser le sens de rotation du moteur d'entraînement du câble 23 après descente de la gaine 23 et du rail 6 et changement d'état de l'interrupteur 26.

Il convient d'observer que, alors que le dispositif de la Fig.4 est à mémoire mécanique, les dispositifs des Fig.1, 2, 3 et 5 nécessitent des circuits électriques à mémoire électrique, car ces dispositifs de sécurité reviennent de manière quasi immédiate à leur position de départ après détection de l'effort supérieur à la valeur limite, et inversion du mouvement.

Bien entendu l'invention n'est pas limitée aux modes de réalisation décrits ci-dessus et peut comporter diverses variantes d'exécution. Par exemple l'interrupteur 26 de la Fig.5 peut être déplacé pour coopérer avec le rail 6 comme aux Fig.1 à 4.

## Revendications

1. Lève-vitre électrique (1; 10) de véhicule du type à câble (3, 23) d'entraînement de la vitre par un moteur, ce câble étant monté coulissant le long d'un rail (6) de guidage, caractérisé en ce que le rail est monté déplaçable par rapport à un panneau (7) de porte de façon à pouvoir être entraîné en translation verticale vers le bas par le câble en cas de détection d'un effort sur la vitre dépassant une valeur prédéterminée, s'opposant à la course de la vitre, et en ce que ce lève-vitre comporte des moyens de maintien (9, 13...) du rail dans une position déterminée, tant que l'effort exercé sur la vitre reste inférieur à ladite valeur prédéterminée, et des moyens électromécaniques (14, 15...) de détection de l'effort exercé sur la vitre et d'un déplacement du rail en translation lorsque cet effort dépasse ladite valeur prédéterminée, ces moyens électromécaniques permettant alors d'inverser automatiquement le sens de rotation du moteur.

2. Lève-vitre selon la revendication 1, caractérisé en ce que lesdits moyens de maintien comprennent un aimant (9) fixé au panneau de porte (7) et une patte (13) en matériau ferromagnétique solidaire du rail (6), positionnée de manière à être maintenue collée sur l'aimant tant que l'effort exercé sur la vitre reste inférieur à ladite valeur prédéterminée, et lesdits moyens électromécaniques comportent un interrupteur (14) coopérant avec le rail de façon à être maintenu dans un premier état tant que l'effort exercé sur la vitre est inférieur à ladite valeur prédéterminée, et à passer dans un second état lorsque cet effort dépasse ladite valeur et que le rail est alors déplacé.

3. Lève-vitre selon la revendication 1, caractérisé en ce que les moyens de maintien du rail (6) comprennent un ressort (16) placé sous l'extrémité inférieure du rail, le maintenant en position haute et pouvant être comprimé lorsque le rail se déplace en translation vers le bas, et les moyens électromécaniques comprennent un interrupteur (14) d'un circuit électrique de commande, coopérant avec le rail de façon à être maintenu dans un premier état tant que l'effort exercé sur la vitre est inférieur à ladite valeur prédéterminée, et à passer dans un second état lorsque cet effort dépasse ladite valeur et que le rail est alors déplacé.

4. Lève-vitre selon la revendication 1, caractérisé en ce que les moyens de maintien comprennent au moins un et de préférence deux éléments élastiques précontraints (18) dont une extrémité est articulée (19) sur un support fixe et l'autre extrémité est accouplée au rail mobile (6) de manière à pouvoir prendre deux positions stables, une première position haute correspondant à la position normale du rail, et une position basse prise par le rail après qu'un effort dépassant ladite valeur prédéterminée ait déplacé le rail vers le bas.

5. Lève-vitre selon la revendication 4, caractérisé en ce que les moyens électromécaniques comprennent un interrupteur (14) d'un circuit électrique de commande, monté sur le panneau de porte (7) et coopérant avec le rail (6) de façon à pouvoir prendre deux états successifs correspondant respectivement à la position haute et à la position basse du rail.

6. Lève-vitre selon la revendication 1, destiné à un lève-vitre (10) du type à câble crémaillère (23) coulissant dans une gaine (24), le rail et la gaine étant déplaçables en translation verticale, caractérisé en ce que le rail (6) est monté en appui par son extrémité inférieure sur un ressort (25), et en ce que lesdits moyens électromécaniques comportent un interrupteur (26) d'un circuit électrique de commande, coopérant avec la gaine ou le rail de façon à pouvoir prendre deux états successifs correspondant à des positions haute et basse du rail et de la gaine, la position basse étant celle occupée après qu'un effort dépassant la valeur prédéterminée ait été exercé sur la vitre.

## Patentansprüche

1. Elektrischer Fahrzeugfensterheber (1; 10) des Typs mit Seil (3, 23) zum Ziehen der Fensterscheibe mittels eines Motors, wobei dieses Seil gleitend längs einer Führungsschiene (6) angebracht ist, dadurch gekennzeichnet, daß die Schiene in bezug auf ein Türblatt (7) verschiebbar angebracht ist, derart, daß sie bei Erfassung einer einen vorgegebenen Wert übersteigenden Kraft auf die Fensterscheibe entgegen der Bahn der Fensterscheibe vertikal nach unten gezogen werden kann, und daß dieser Fensterheber Mittel (9, 13, ...) zum Halten der Schiene in einer bestimmten Position, so lange die auf die Fenster ausgeübte Kraft kleiner als der vorgegebene Wert bleibt, sowie elektromechanische Mittel (14, 15, ...) für die Erfassung der auf die Fensterscheibe ausgeübten Kraft und für eine Verschiebung der Schiene, wenn diese Kraft den vorgegebenen Wert übersteigt, enthält, wobei diese elektromechanischen Mittel dann ermöglichen, die Drehrichtung des Motors automatisch umzukehren.

2. Fensterheber nach Anspruch 1, dadurch gekennzeichnet, daß die Haltemittel einen Magneten (9), der am Türblatt (7) befestigt ist, und eine Ansatzplatte (13) aus ferromagnetischem Material enthalten, welche an der Schiene (6) befestigt und in der Weise positioniert ist, daß sie am Magneten gehalten wird, so lange die auf die Fensterscheibe ausgeübte Kraft kleiner als der vorgegebene Wert ist, und die elektromechanischen Mittel einen Ein-/Aus-Schalter (14) enthalten, der mit der Schiene in der Weise zusammenwirkt, daß er in einem vorgegebenen Zustand gehalten wird, so lange die auf die Fensterscheibe ausgeübte Kraft kleiner als der vorgegebene Wert ist, und in einen zweiten Zustand übergeht, wenn diese Kraft den Wert übersteigt und die Schiene folglich verschoben wird.

3. Fensterheber nach Anspruch 1, dadurch gekennzeichnet, daß die Schienen-Haltemittel (6) eine Feder (16) enthalten, die unter dem unteren Ende der Schiene angeordnet ist, sie in der oberen Position hält und komprimiert werden kann, wenn sich die Schiene nach unten verschiebt, und die elektromechanischen Mittel einen Ein/Aus-Schalter (14) einer elektrischen Steuerschaltung enthalten, die mit der Schiene in der Weise zusammenwirkt, daß in er in einem ersten Zustand gehalten wird, so lange die auf die Fensterscheibe ausgeübte Kraft kleiner als der vorgegebene Wert ist, und in einen zweiten Zustand übergeht, wenn diese Kraft den Wert übersteigt und die Schiene dann verschoben wird.

4. Fensterheber nach Anspruch 1, dadurch gekennzeichnet, daß die Haltemittel wenigstens ein und vorzugsweise zwei elastische, vorbelastete Elemente (18) enthalten, wovon ein Ende an einem festen Träger angelenkt (19) ist und das andere Ende an die bewegliche Schiene (6) in der Weise gekoppelt ist, daß sie zwei stabile Positionen einnehmen können, eine erste obere Position, die der normalen Position der Schiene entspricht, und eine untere Position, die von der Schiene eingenommen wird, nachdem eine den vorgegebenen Wert übersteigende Kraft die Schiene nach unten verschoben hat.

5. Fensterheber nach Anspruch 4, dadurch gekennzeichnet, daß die elektromechanischen Mittel einen Ein/Aus-Schalter (14) einer elektrischen Steuerschaltung enthalten, der am Türblatt (7) angebracht ist und mit der Schiene (6) in der Weise zusammenwirkt, daß er zwei aufeinanderfolgende Zustände annehmen kann, die der oberen Position bzw. der unteren Position der Schiene entsprechen.

6. Fensterheber nach Anspruch 1, der für einen Fensterheber (10) des Seil-Zahnstangen-Typs (23) bestimmt ist, wobei die Zahnstange in einer Ummantelung (24) gleitet, wobei die Schiene und die Ummantelung vertikal verschiebbar sind, dadurch gekennzeichnet, daß die Schiene (6) in der Weise angebracht ist, daß sie sich mit ihrem unteren Ende auf einer Feder (25) abstützt, und daß die elektromechanischen Mittel einen Ein-/Aus-Schalter (26) einer elektrischen Steuerschaltung enthalten, der mit der Ummantelung oder der Schiene in der Weise zusammenwirkt, daß er zwei aufeinanderfolgende Zustände annehmen kann, die der oberen Position bzw. der unteren Position der Schiene und der Ummantelung entsprechen, wobei die untere Position diejenige ist, die eingenommen wird, nachdem auf die Fensterscheibe eine Kraft, die den vorgegebenen Wert übersteigt, ausgeübt worden ist.

## Claims

1. A vehicular electric window winding mechanism (1; 10) of the type with a cable (3, 23) for driving the window by a motor, this cable being mounted to slide along a guide rail (6), characterised in that the rail is displaceably mounted in relation to a door panel (7) so as to be driven vertically downwards by the cable when a force is detected on the window which exceeds a designated value, and which opposes motion of the window, and this window winding mechanism comprises means (9, 13 . . .) for holding the rail in a fixed position as long as the force exerted on the window is lower than the said designated value, and electromechanical means (14, 15 . . .) for detecting the force exerted on the window and a movement of the rail during translation when this force exceeds the said designated value, these electromechanical means subsequently enabling the direction of rotation of the motor to be reversed automatically.

2. A window winding mechanism according to Claim 1, characterised in that the said holding means comprise a magnet (9) fixed to the door panel (7) and a lug (13) made of a ferromagnetic material and integral with the rail (6), and positioned so as to be kept stuck to the magnet as long as the force exerted on the window is lower than the designated value, and the said electromechanical means comprise a switch (14) co-operating with the rail so as to be held in a first state as long as the force exerted on the window is lower than the said designated value, and so as to move into a second state when this force exceeds the said value and the rail is then moved.

3. A window winding mechanism according to Claim 1, characterised in that the means for holding the rail (6) comprise a spring (16) which is positioned under the lower end of the rail, which holds the said rail in a raised position and which can be compressed when the rail is moved during translation downwards, and the electromechanical means comprise a switch (14) of an electrical control circuit, co-operating with the rail so as to be held in a first state as long as the force exerted on the window is lower than the said designated, value, and so as to move into a second state when this force exceeds the said value and the rail is then moved.

4. A window winding mechanism according to Claim 1, characterised in that the holding means comprise at least one and preferably two prestressing, resilient members (18), one end thereof being articulated (19) on a fixed support and the other end being connected to the moving rail (6) so as to be able to adopt two stable positions, a first raised position corresponding to the normal position of the rail, and a lower position adopted by the rail after a force exceeding the said designated value has moved the rail downwards.

5. A window winding mechanism according to Claim 4, characterised in that the electromechanical means comprise a switch (14) of an electrical control circuit which is mounted on the door panel (7) and co-operates with the rail (6) so as to be able to adopt two successive states corresponding to the raised position and the lower position of the rail respectively.

6. A window winding mechanism according to Claim 1, intended for a window winding mechanism (10) of the type with a rack cable (23) sliding in a sheath (24), the rail and the sheath being vertically displaceable, characterised in that the rail (6) is mounted so as to rest by means of its lower end on a spring (25), and the said electromechanical means comprise a switch (26) of an electrical control circuit, co-operating with the sheath or the rail so as to be able to adopt two successive states corresponding to the raised and lower positions of the rail and the sheath, the lower position being the position taken after a force exceeding the designated value has been exerted on the window.
